# EUROPÄISCHE PATENTANMELDUNG

(11) **EP 4 717 840 A1**
(43) Veröffentlichungstag der Anmeldung: **01.04.2026**
(21) Anmeldenummer: 24202956.9
(22) Anmeldetag: 26.09.2024
(51) Int. Cl.: E03D 9/00, A47K 13/02, A47K 13/10, A47K 13/30, E03D 9/08

(54) **WC-STRAHL-WASCHSYSTEM**

(71) Anmelder: Engel, Hartmut S., 71634 Ludwigsburg (DE)
(72) Erfinder: Engel, Hartmut S., 71634 Ludwigsburg (DE)
(74) Vertreter: Manitz Finsterwald Patent- und Rechtsanwaltspartnerschaft mbB

(57) **Zusammenfassung**

Die Erfindung betrifft ein Toilettensystem das im Zusammenwirken von mehreren erfinderischen Funktionen den Trinkwasserverbrauch deutlich reduziert und Toilettenpapier verzichtbar macht durch einen multifunktionalen Sitzring für ein Wasserclosett, der mit einer Mehrzahl von an seiner Unterseite vorgesehenen Reinigungsdüsen sowie mit Bidetfunktion besitzenden Düsen ausgestattet ist, die mit Wasser/Druckluft beaufschlagbar sind und der sowohl in privaten wie auch in öffentlichen Toilettenanordnungen verwendbar ist.

## Beschreibung

Die Erfindung betrifft ein Toilettensystem das durch das Zusammenwirken von mehreren, erfinderischen Funktions-Systemen eine signifikante Reduktion des Wasserverbrauchs ermöglicht und das WC-Papier verzichtbar macht, ausgestattet mit einem multifunktionalen Sitzring für ein Wasserclosett, der schwenkbar vorzugsweise mit dem Closettkörper verbindbar und sowohl in privaten wie auch öffentlichen Toilettenanordnungen verwendbar ist.

Bekannte Wasserklosetts werden mit Trinkwasser gespült. Es gibt nur wenige Einrichtungen die ein getrenntes Brauchwassernetz besitzen und für die Toilettenspülung nutzen. Die zunehmende Knappheit des wertvollen Trinkwassers zwingt uns als Gesellschaft zum Wassersparen. Dies gilt besonders für die Verschwendung von Trinkwasser in der WC-Spülung.

Die Trinkwassersituation kann nicht nur von der Frischwasserseite betrachtet werden. Es gibt auch eine ebenso wichtige Dimension in der Abwasserproblematik. Schließlich wird in den Kläranlagen das Abwasser mechanisch und über Bakterienkulturen zu über 99% gereinigt und wieder in die Flüsse geleitet und damit wieder dem Trinkwasserkreislauf zugeführt. Bei diesem Reinigungsprozess verbleiben jedoch chemische Stoffe wie die "Ewigkeitschemikalien PFAS" im gereinigten Wasser und machen es als Trinkwasser auf Dauer ungeeignet.

Für den Eintrag dieser Chemikalien in die Abwassersysteme ist von der Wissenschaft ein nicht erwarteter Verursacher entdeckt worden. Das WC-papier. Toilettenpapier wird durch den Produktionsprozess bei der Umwandlung von Holz in Papier durch 6:2 di PAP kontaminiert. In Frankreich ist die PFAS - Belastung zurzeit am weitesten erforscht. Ganze 89% der PFAS - Belastung in den Abwässern Frankreichs verursachen die di PAPs aus Toilettenpapier. Diese Problematik ist weltweit zu erwarten.

Ein weiteres Problem in den Abwassersystemen und Kläranlagen ist die Qualität und die Verfügbarkeit von Toilettenpapier. PFAS-freies WC-Papier gibt es inzwischen als Nischenprodukt beispielsweise aus Bambusfasern für umweltbewusste Verbraucher. Damit ist das Problem in der Gesamtgesellschaft weltweit aber nicht gelöst.

Auch die Ausführung als "Feuchtes WC-Papier" macht den Abwassersystemen gewisse Probleme. Es löst sich nicht so schnell auf und kann Störungen in den Toiletten und Abwassersystemen verursachen. Für die Kläranlagen ist aber ein viel größeres, indirektes Problem, die Verfügbarkeit von WC-Papier beim Verbraucher. Wenn kein Toilettenpapier im Haushalt vorrätig ist werden alle möglichen Materialien als WC-Papier missbraucht und damit in der Toilette entsorgt. Speziell auch Feuchttücher und sogar Textilien sind beispielsweise vermehrt während der Coronapandemie in den Abwassersystemen gelandet. Sie haben nicht nur die Toiletten verstopft, sondern auch die Pumpen der Kläranlagen

Wie die Coronapandemie uns gelehrt hat, hatte plötzlich auch Toilettenpapier Lieferprobleme, auch ausgelöst von Hamsterkäufen panischer Verbraucher. Das zeigt auch die existenzielle Bedeutung der Verfügbarkeit dieses Produkts im Alltag.

Die seit vielen Jahrzehnten üblichen, auch als Wasserclosett oder WC bezeichneten Toiletten mit Wasserspülung umfassen eine Closettkörperschüssel, auf deren oberem Rand ein hochklappbarer WC-Sitz, der auch als Toilettenbrille bezeichnet wird, abgestützt ist. Ein ebenfalls hochklappbarer Toilettendeckel liegt im geschlossenen Zustand der Toilette am WC-Sitz an.

Die bei der Benutzung in die Toilettenschüssel gelangenden menschlichen Ausscheidungen werden mit Hilfe der Wasserspülung über einen in dem Closettkörper ausgebildeten Siphon in die Kanalisation gespült. Das Spülwasser wird am oberen Innenrand der Toilettenschüssel zugeführt, wobei die Wasserzufuhr über die Freigabe eines in einem Spülkasten bevorrateten Wasserreservoirs oder durch unmittelbaren Anschluss der Toilettenschüssel an ein Wasserleitungsnetz erfolgt, wobei der Spülvorgang im letzteren Fall durch Betätigen eines Druckspülers eingeleitet wird. Mit dem an den Innenflächen der Toilettenschüssel ablaufendem Spülwasser gelingt es häufig nicht, die notwendige Reinigung verschmutzter Bereiche zu gewährleisten, und zwar auch nicht nach mehrfacher, mit einem hohen Wasserverbrauch verbundener Betätigung der Wasserspülung. In diesem Fall ist die aufwendige und für den Benutzer unangenehme Verwendung einer Toilettenbürste erforderlich, die aber ausgesprochen unhygienisch ist, da Fäkalienreste an der Toilettenbürste haften bleiben können und ein Bakterienbefall derartiger Bürsten praktisch der Regelfall ist.

Besonders problematisch gestaltet sich die Sauberhaltung von Toilettenanordnungen im öffentlichen Bereich, wo die Toiletten einem unkontrollierten Personenkreis zugänglich sind und eine notwendige, ordnungsgemäße manuelle Reinigung bis hin zur Beseitigung auftretender Verstopfungen nur mit hohem personellem und finanziellem Aufwand erreicht werden kann, der im Regelfall nicht zur Verfügung steht.

Aus der DE 199 08 779 A1 ist eine Vorrichtung zur Innenreinigung einer Toilettenschüssel bekannt, die einen als Hohlkörper ausgebildeten Toilettendeckel mit einer zentralen Öffnung und einen von einer Position unterhalb der Öffnung über ein Teleskoprohr oder einen Faltenbalg in die Toilettenschüssel verfahrbaren, mit Spülwasser versorgten Reinigungskörper aufweist. Eine umfassende hygienische Toilettenreinigung ist mit dieser Vorrichtung nicht möglich.

Aus der DE 10 2007 060 698 ist eine Toilettenanordnung mit einer Toilettenschüssel mit hochklappbarem Toilettendeckel und Sitzring bekannt, wobei der Toilettendeckel als Hohlkörper mit in der Schließstellung zur Toilettenschüssel weisender Öffnung ausgebildet ist. In dem Toilettendeckel ist ein von einem Motor angetriebener Stellmechanismus für einen in die Toilettenschüssel verfahrbaren, über eine flexible Leitung und eine Pumpe an ein Reinigungsflüssigkeitsreservoir angeschlossenen Reinigungsdüsenkörper zur Reinigung der Innenwände der Toilettenschüssel vorgesehen. In der mittels Motor in eine geschlossene und verriegelte Lage verfahrbaren Deckelposition werden die Innenwände der Toilettenschüssel im Anschluss an den normalen Spülvorgang zusätzlich gereinigt.

Bei dieser bekannten Anordnung ist überdies in den ringförmigen Boden des Toilettendeckels ein Ringkanal mit Spray- und Luftdüsen integriert, um über einen Zuführungskanal und eine Pumpe aus einem Reinigungsmittelreservoir auf den Sitzring eine Reinigungsflüssigkeit sprühen zu können und den Sitzring anschließend mit Warmluft zu trocknen. Diese bekannten Vorrichtungen sind nicht nur ausgesprochen aufwendig und konstruktiv voluminös, sie sind auch nicht geeignet, die grundsätzlichen Probleme von Toilettenanordnungen mit in einem Spülkasten bevorratetem Wasserreservoir und deren Störungsanfälligkeit durch Verkalkungen und vor allem die bei öffentlichen Toilettenanlagen auftretenden Extremverschmutzungen und Verstopfungen zu beseitigen.

Aufgabe der vorliegenden Erfindung ist es insbesondere, einen WC-Sitzring sowie eine damit ausgestattete Toilettenanordnung bei konstruktiver Einfachheit so zu gestalten, dass in Zusammenhang mit allen dabei realisierten Funktionen dauerhafte Sauberkeit und höchste Hygiene gewährleistet werden können und hohe Zuverlässigkeit bei gleichzeitiger Wartungsarmut gegeben sind. Des Weiteren soll der Wasserverbrauch reduziert und das WC-Papier überflüssig gemacht werden. Nach dem Grundgedanken der in den Patentansprüche definierten Erfindung ist dem WC-Sitzring eine Mehrzahl von Reinigungs- und/oder Trocknungsfunktionen besitzende Düsen zugeordnet, wobei die steuerbare Medienzuführung in Form von Wasser und/oder Druckluft zu den Düsen in Abhängigkeit von der Schwenkposition des Sitzrings erfolgt.

Um das Toilettenpapier verzichtbar zu machen, kann nach einer Basis-Ausführungsvariante der Erfindung damit unabhängig von der in der Toilettenanordnung verwendeten Spültechnik ein WC-Sitz mit integrierter Bidetfunktion realisiert werden, indem einander gegenüberliegend an der Unterseite des WC-Sitzes bevorzugt vorne und hinten Ansätze angeformt werden und in diesen Ansätzen vorzugsweise für temperiertes Hochdruckwasser oder Druckluft beaufschlagbare, im Wesentlichen horizontal gerichtete Düsen vorgesehen werden. Die vorzugsweise Verwendung von Sprühdüsen für Wasser in Zusammenwirkung mit den Druckluftdüsen zum sekundenschnellen Trocknen reduziert den Zeitbedarf für diesen komfortablen Reinigungsprozess auf das gewohnte Minimum. Eine wichtiger Basisnutzen für die Akzeptanz des papierlosen Systems.

Damit sind keinerlei separat verfahrbare, komplizierte Duschelemente herkömmlicher Art mehr erforderlich und es wird eine definierte, stets auf den Bereich des WC-Sitzes beschränkte Wasch- und Trocknungsebene geschaffen, die mit hohem Nutzer-Komfort verbunden ist.

Für die Reduktion des Wasserverbrauchs ist nach einer besonders vorteilhaften Ausgestaltung der Erfindung über die Unterseite des WC-Sitzrings verteilt eine Mehrzahl von Hochdruckdüsen vorgesehen, deren Abstrahlrichtungen gegen die Innenwandungsflächen der Toilettenschüssel gerichtet sind, wobei diese Hochdruckdüsen eine über Kanäle im WC-Sitzring an eine Hauswasserleitung anschließbare und gesteuert auslösbare Hochdruck-Spülvorrichtung bilden, die eine sehr effiziente Reinigung gewährleisten, ohne die bisher übliche manuelle Nacharbeit mittels WC-Bürste Dabei erfolgt die steuerbare Medienzuführung zu den Düsen im Sitzring insbesondere über eine mit dem Closettkörper verbindbare Schwenkachsenanordnung.

Die Ausgestaltung des WC-Hybridsitzes als Multifunktionseinheit mit integrierten Düsen, insbesondere Hochdruckdüsen, und die Möglichkeit, diese Düsen mit Wasser aus der Hauswasserleitung und/oder von einem leisen Luftkompressor erzeugter Druckluft zu beaufschlagen, ermöglicht es, eine selbstreinigende, randlose Toilettenanordnung ohne komplizierte und störungsanfällige bewegliche Elemente zu schaffen, die auch für das Design der Anordnung grundsätzlich neue Möglichkeiten eröffnet und vielfältige, gestalterische Ausbildungen gestattet.

Durch den Direktanschluss an die Hauswasserleitung und die Verwendung geeigneter Steuerventile entfällt nicht nur der herkömmliche Spülkasten mit dem bevorrateten Wasserreservoir und die zugehörigen, verkalkungsanfälligen Funktionskomponenten, sondern es entfällt optional auch der Spülwasseranschluss am Closettkörper, was zu einer geringeren Komplexität der WC-Schale und damit zu einer möglichen vereinfachten Fertigung führt und eine optimierte, variantenreiche Gestaltung ermöglicht.

Die Verwendung eines "flüsterleisen" und preisgünstigen Luftkompressors, gegebenenfalls in Verbindung mit einem Druckluftspeicher, hat nicht nur den Vorteil, dass die im WC-Sitz vorgesehenen Düsen mit Bidetfunktion mit Luft bzw. auch erwärmter Luft beaufschlagt werden können, sondern schafft auch die Möglichkeit, durch Druckluftleitungen der Toilettenanordnung benachbart eine Handtrocknungsstation mit entsprechend angeschlossenen Druckluftdüsen vorzusehen.

Während bei bekannten Lösungen von sogenannten Dusch-WC's die Reinigungs- und Trocknungsprozesse sehr zeitaufwendig sind und entweder zusätzliche Aufsatzelemente verwendet oder komplizierte und auch störungsanfällige Teile wie Duschköpfe und Rohre mit Warmluftauslässen verwendet werden, gelingt es im Rahmen der Erfindung, alle bekannten Bidetfunktionen ohne jegliche bewegliche und mittels Antrieben verfahrbaren Komponenten zu realisieren.

Mittels der in den vorne und hinten vorgesehenen Ansätze des WC-Sitzes integrierten Düsen können wahlweise gesteuert temperiertes Hochdruckwasser und temperierte Druckluft erzeugt werden. Das Zusammenwirken von vorzugsweise aus Sprühdüsen wirkendes Wasser mit der sekundenschnellen Trocknung durch Druckluft reduziert den Zeitbedarf für diesen Reinigungsprozess erheblich auf die gewohnt kurze Aktion. Ein wesentlicher Gebrauchsnutzen für die breite Akzeptanz einer papierlosen Toilette und ein Beitrag für einen PFAS-reduzierten Trinkwasserkreislauf. Da die erzeugten Wasserstrahlen im wesentlichen horizontal gerichtet sind und somit stets innerhalb der WC-Sitz-Öffnung verbleiben, ist die Gefahr des Herausspritzens von Wasser bei unsachgemäßer Handhabung, wie dies bei bekannten Anordnungen durchaus möglich ist, hier nicht gegeben.

Die konstruktiv einfache Realisierung der Multifunktionalität des WC-Sitzes wird vor allem auch dadurch gewährleistet, dass dieser bevorzugt zweiteilig aufgebaut ist und aus einem Aluminium-Druckgussunterteil und einem Oberteil aus Kunststoff besteht, wobei beide Teile zusammen die Kanäle für die Medien Wasser und Luft bilden, welche getrennt von beiden Seiten der Schwenkachse des WC-Sitzes zugeführt werden. Die Schwenkachse ist dabei vorzugsweise so gestaltet, dass in Abhängigkeit von der Schwenkposition des WC-Sitzes Ventilfunktionen für die zugeführten Medien geschaffen werden. Dabei kann bei der reinen Bidetfunktion die eine Seite der Achse mit dem temperierten, moderaten Hochdruckwasser zum Waschen belegt werden und die andere Seite mit Druckluft zum Trocknen.

Bei der Vollbestückung des Hybridsitzes wird die eine Seite der mittig unterteilten Hohlachse an das Hochdruckwassernetz für die Spüldüsen angeschlossen. Die andere Seite bzw. der andere Eingang ist für die Bidetfunktion mit temperierten Hochdruckwasser zum Waschen und Druckluft zum Trocknen nacheinander mit denselben Düsen verbindbar, wobei zu diesem Zweck eine Medienweiche dazu dient, die geforderte Funktion zu realisieren.

Ein weiterer Vorteil der Erfindung besteht darin, dass der Closettkörper randlos, d.h. insbesondere ohne jegliche horizontale und vertikale obere Begrenzungsfläche ausgebildet werden kann. Diese horizontalen Randflächen verschmutzen beidseitig und werden von den herkömmlichen Spülsystemen schlecht oder nicht erreicht und müssen regelmäßig manuell gereinigt werden. Durch die im WC-Sitzring vorgesehenen Hochdruckdüsen können nun bei der randlosen Ausführung alle Flächen der Toilettenschüssel mit gerichteten Strahlen sehr wirksam gereinigt werden, wobei es aber auch möglich ist, im rückseitigen oberen Mittenbereich der Toilettenschüssel zumindest eine Hochdruck-Flächendüse mit mittensymmetrischen, wandnahen Seitenauslässen zur flächigen Wandbespülung vorzusehen.

Unabhängig von den Zwängen zur Wasserführung bisheriger bekannter Spülsysteme wird durch die völlige randfreie Gestaltung eine optimale und einfache Reinigung ermöglicht.

Der eigenständig für unterschiedlich gestaltete, herkömmliche Toilettenanordnungen verwendbare multifunktionale WC-Sitzring nach der Erfindung entfaltet seine vollen Vorteile im Zusammenwirken mit weiteren erfinderischen Elementen des Spülsystems in seiner Verwendung in einer Toilettenanordnung, bei der die von Hochdruckdüsen gebildete Spülvorrichtung an eine Hauswasserleitung anschließbar ist und im Closettkörper vorzugsweise ein siphonartig ausgebildeter und an eine Abwasserleitung anschließbarer Geruchsverschluss vorgesehen und für Toilettenanordnungen im öffentlichen Bereich dem Sitzring eine Reinigungsvorrichtung zugeordnet ist.

Der in allen bekannten WC's vorhandene Geruchsverschluss in Form eines Siphons ist derart gestaltet, dass die Spülung den Inhalt um 180° durch einen Engpass mit hohem Strömungswiderstand nach oben transportieren muss, bevor die Gesamtströmung mit den darin enthaltenen Fäkalien wieder nach unten zum Abwasseranschluss gelangen kann. Dazu ist eine Menge Spülwasser erforderlich. Die dabei grundsätzlich bestehende Verstopfungsgefahr ist besonders groß bei öffentlicher Nutzung von Toilettenanlagen, da unzulässigerweise in die WC-Schüssel geworfene Abfälle und vor allem längere WC-Papierfahnen den Siphonbereich sehr schnell verstopfen und das WC zum Überlaufen bringen können.

Dies wird durch den erfindungsgemäßen Flachbett-Siphon mit signifikant reduziertem Strömungswiderstand wirksam verhindert. Zunächst ist er im Zusammenwirken mit den Hochdruckdüsen im Sitzring ein wesentliches Element, das die Minimierung der Spülwassermenge ermöglicht. Des Weiteren kann er Verstopfung verhindern und zwar insbesondere dann, wenn vorzugsweise dem Abfluss gegenüberliegend in der Wandung des Closettkörpers zumindest eine Hochdruckdüse vorgesehen ist, deren Medienstrom im Bereich des Geruchsverschlusses den höchsten Spüldruck bewirkt. Dies stellt eine neue Basistechnologie insbesondere für jede private und vor allem für öffentlich genutzte Toilettenanlagen dar, denn sie ermöglicht eine dauerhaft störungsfreie Funktion des stets vorhandenen Geruchsverschlusses. Außerdem wird der Siphonboden dabei automatisch gereinigt, was einen zusätzlichen Vorteil bezüglich Hygiene und Ästhetik darstellt.

Es sei an dieser Stelle erwähnt, dass die beschriebene Ausgestaltung des Flachbettsiphons selbstständigen erfinderischen Charakter besitzt und insbesondere auch in Toilettenanlagen Verwendung finden kann, die mit herkömmlichen Spülsystemen ausgestattet sind.

Anstelle von für Reparaturen schwer zugänglichen Unterputz-Spülkästen bekannter Systeme werden im Rahmen der Erfindung alle Anschluss-, Steuer-, Betätigungs- und Systemkomponenten sowie der erforderliche leise Luftkompressor in eine Tragestruktur integriert, die bevorzugt unter Putz wandbündig eingebaut wird und über eine abnehmbare Wandabdeckung leicht zugänglich ist.

Zu den Systemkomponenten gehören durchwegs handelsübliche Elemente wie Hochdruckventile für leichte, normale und starke Spülung, mittels der die Spülzeit bestimmt wird, sowie geeignete Medienweichen. Die damit realisierbaren Variationsmöglichkeiten gestatten es auch, unter Berücksichtigung der jeweiligen Spülsituation den Wasserverbrauch zu optimieren.

Bei einer Verwendung des multifunktionalen WC-Sitzrings in einer für die Öffentlichkeit zugänglichen Toilettenanordnung ist es eine hygienische Voraussetzung, dass der multifunktionale Sitzring automatisch zweiseitig gewaschen und getrocknet wird. Dafür ist in vorteilhafter Weise der vertikalen Position des Sitzrings eine Reinigungsstation mit einem den Sitzring im Wesentlichen formschlüssig aufnehmenden Reinigungsbereich mit einer Mehrzahl von mit Wasser/Druckluft beaufschlagbaren, gegen die Sitzringoberfläche und Sitzunterfläche gerichteten Düsen vorgesehen, wobei die Umsteuerung der Position des Sitzrings von der aktiven horizontalen Position in die inaktive vertikale Position nach jeder Nutzung der Toilette automatisch und zwangsläufig erfolgt und eine Sitzring-Reinigung in der Reinigungsstation auslöst.

Die Erfindung ermöglicht einen optimalen Einsatz sowohl im privaten Bereich, vor allem aber auch im öffentlichen Bereich, da bei sinnvoller Nutzung der bereitgestellten Module eine wartungsfreie, papierfreie und bürstenfreie Toilettenanordnung erhalten wird, was vor allem auch in ästhetischer Hinsicht einen entscheidenden Vorteil erbringt, gilt doch die heute stets benötigte Klobürste auch als Symbol für Ekel und Schmutz. Die Umweltaspekte zur Reduzierung des Trinkwasserverbrauchs und Vermeidung von Belastung des Trinkwasserkreislaufs durch PFAS-Chemikalien ergänzen den Nutzenaspekt der Erfindung nachhaltig. Weitere Ausgestaltungen und Vorteile der Erfindung werden nachfolgend im Zusammenhang mit der Erläuterung der Zeichnung beschrieben.

In der Zeichnung zeigt:
- Fig. 1: eine perspektivische Darstellung einer Ausführungsform des multifunktionalen WC-Sitzrings nach der Erfindung in einer Ansicht von unten,
- Fig. 2: eine schematische Darstellung eines Closettkörpers mit dem WC-Sitzring nach Fig. 1,
- Fig. 3: eine perspektivische Ansicht einer weiteren Ausführungsform des WC-Sitzrings nach der Erfindung in einer Ansicht von unten,
- Fig. 4: eine schematische Darstellung eines Closettkörpers mit dem Sitzring nach Fig. 3,
- Fig. 5: eine schematische Darstellung einer bevorzugten Ausführungsform eines erfindungsgemäßen Closettkörpers in Verbindung mit einem multifunktionalen Sitzring,
- Fig. 6: eine schematische Darstellung einer bevorzugten Medienzuführung zu einem WC-Sitzring über dessen Schwenkachse,
- Fig. 7: eine schematische Darstellung zur Erläuterung der gesteuerten Medienzufuhr zum Sitzring über dessen Schwenkachse in der vertikalen Sitzringposition,
- Fig. 8: eine der Fig. 7 entsprechende Darstellung in der horizontalen Position des Sitzrings,
- Fig. 9: eine schematische Teil-Darstellung einer Toilettenanordnung mit erfindungsgemäßem Sitzring und zugehöriger Selbst-Reinigungsstation,
- Fig. 10: eine Toilettenanordnung gemäß der Erfindung, bei der sich der WC-Sitzring in der Selbst-Reinigungsposition befindet, und
- Fig. 11: eine schematische Darstellung zur Erläuterung der Reinigung des WC-Rings in der Selbstreinigungsstation.

Fig. 1 zeigt einen multifunktionalen WC-Sitzring 1, der über eine Schwenkachse 2 bevorzugt an einem Closettkörper befestigbar ist.

An der Unterseite 3 des Sitzrings 1 sind im vorderen Bereich ein Ansatz 4 und im hinteren Bereich ein Ansatz 5 vorgesehen, die zur Aufnahme von Düsen 7 dienen. Diese Düsen 7 sind über im Sitzring 1 ausgebildete Kanäle mit vorzugsweise erwärmtem Druckwasser und Druckluft beaufschlagbar, durch welche es möglich wird, optimale Bidetfunktionen zu realisieren, damit die Papierlose Toilette realisierbar ist

Fig. 2 zeigt den WC-Sitzring 1 über eine Schwenkachse 2 angelenkt an einem Closettkörper 2 in horizontaler, aktiver Position, wobei in dieser Ausführungsform der die Düsen 7 tragende Ansatz 4 aufgrund der gewählten Konstruktion des Closettkörpers 10 gleichzeitig als Abstützansatz dient.

Es ist ersichtlich, dass alle bekannten Bidetfunktionen sich ohne jegliche bewegliche und mittels Antrieben verfahrbare Komponenten realisieren lassen, da mittels der in den vorne und optional auch hinten vorgesehenen Ansätzen 4, 5 des WC-Sitzes integrierten Düsen 7 wahlweise gesteuert Warmwasserstrahlen und temperierte Druckluftströmungen erzeugt werden können, die im Wesentlichen horizontal gerichtet sind und somit stets innerhalb der WC-Sitz-Öffnung verbleiben. Die Gefahr des Herausspritzens von Wasser bei unsachgemäßer Handhabung, wie dies bei bekannten Anordnungen durchaus möglich ist, kann hier nicht auftreten.

Die Erzeugung der die Bidetfunktionen gewährleistenden Wasser- und/oder Luftstrahlen 17, 18 ist unabhängig von der Art der für die Closettspülung, d.h. Closettschüsselreinigung verwendeten Methode, was seine universelle Einsetzbarkeit auch bei allen herkömmlichen Toilettenanordnungen ermöglicht.

Fig. 3 zeigt eine weitere bevorzugte Ausführungsform des multifunktionalen WC-Sitzrings nach der Erfindung, die in der dargestellten Form, jedoch auch kombiniert mit der Bidetdüsen-Variante nach Fig. 2 verwendbar ist.

Wie auch bei den bisher beschriebenen Ausführungsvarianten des multifunktionalen WC-Rings ist dieser zweiteilig aufgebaut und besteht vorzugsweise aus einem Aluminium-Druckgussunterteil und einem Oberteil aus Kunststoff, wobei beide Teile zusammen die Kanäle für die Medien Wasser und Druckluft bilden, welche getrennt von beiden Seiten der Schwenkachse 2 des Sitzrings zugeführt werden.

Die ringförmig um die Öffnung des Sitzrings 1 verteilt angeordneten Düsen 6 stellen gegen die Innenwandung des jeweiligen Closettkörpers gerichtete Reinigungsdüsen dar, die mit unter Hochdruck stehendem Wasser beaufschlagbar sind. Der in Hauswasserleitungen herrschende Wasserdruck reicht dabei im Regelfall als Hochdruck aus.

Die Hochdruckdüsen 6 können als konfektionierte Einzeldüsen ausgeführt sein, alternativ können aber auch in dem Aluminium-Unterteil des Sitzrings 1 Düsenöffnungen in dem Druckgusswerkzeug ausgebildet werden, so dass eine glatte Unterseite realisierbar ist und besonders günstige Herstellkosten erreichbar sind.

Durch den Direktanschluss der Düsen 6 an die Hauswasserleitung und die Verwendung geeigneter Steuerventile entfallen bei dieser Ausgestaltung der Erfindung nicht nur der herkömmliche Spülkasten mit dem bevorratetem, relativ grossen Wasserreservoir sowie die zugehörigen, verkalkungsanfälligen Funktionskomponenten, sondern es wird auch eine besonders effektive und vollflächige Hochdruck-Strahlreinigung der Toilettenschüssel sichergestellt. Dazu wird wesentlich weniger Wasser benötigt als bei herkömmlichen drucklosen Sülsystemen. Dies ist gleichbedeutend damit, dass der zugehörige Closettkörper randlos, d.h. ohne jegliche horizontale und vertikale obere Randfläche ausgebildet werden kann, wobei die nun völlig randfreie Gestaltung eine optimale und einfache Reinigung gewährleistet.

Die schematische Darstellung nach Fig. 4 veranschaulicht die Funktion und Wirkungsweise der mittels der Hochdruckdüsen 6 erzeugten Hochdruck-Wasserstrahlen, die gezielt gegen die Innenwandung 9 der Toilettenschüssel gerichtet werden können. Eine speziell im Ansatz 4 vorgesehene Hochdruckdüse 6 trägt dazu bei, die Abführung des Spülwassers und der mitgeführten Verschmutzungen und Fäkalien über einen, mit wenig Strömungswiderstand angelegten, bodenseitigen Siphon 16 zum Abfluss 14 zu unterstützen.

Die Darstellung nach Fig. 5 zeigt den multifunktionalen Sitzring 1 nach der Erfindung in der Ausführungsform mit Reinigungsdüsen 6 und Bidetdüsen 7 in Verbindung mit einem Closettkörper 10, der mit einer besonders vorteilhaften, neuartigen und eigenständigen Siphongestaltung mit reduziertem Strömungswidersand versehen ist

Der von der abfallend geneigten Bodenwand 11, der sich daran anschließenden ansteigenden Bodenwand 12 und der im Übergangsbereich angeordneten Vertikalwand 13 gebildete Flachbett-Siphon beseitigt die Nachteile herkömmlicher Siphons, bei denen die Spülung den Inhalt um 180° durch einen Engpass nach oben transportieren muss, bevor die Gesamtströmung mit den darin enthaltenen Fäkalien wieder nach unten zum Abwasseranschluss gelangen kann.

Zumindest eine in der Wandung des Closettkörpers vorgesehene, dem Abfluss gegenüberliegende Hochdruckdüse 15 trägt dazu bei, Verstopfungsgefahren, die das WC zum Überlaufen bringen können, grundsätzlich zu beseitigen, da mittels derartige Düsen 15 ein Medienstrom 29 erzeugt werden kann, der im Bereich des Geruchsverschlusses den höchsten Spüldruck bewirkt. Außerdem wird dadurch der Siphonboden automatisch gereinigt.

Von besonders großer Bedeutung ist dies bei öffentlich genutzten Toilettenanlagen, bei denen eine dauerhafte störungsfreie Funktion des Geruchsverschlusses eigentlich unabdingbar ist, bisher aber nicht gewährleistet werden konnte.

Fig. 6 dient zur Erläuterung der Medienzufuhr zu den im WC-Sitzring vorhandenen Kanälen.

Die Schwenkachsenanordnung des WC-Witzrings 1 umfasst eine am jeweiligen Closettkörper fest montierte Hohlachse 21 und eine in dem WC-Sitz 1 integrierte, auf der Hohlachse 21 drehbar gelagerte Rohrachse 23. Der Innenraum der Hohlachse 21 ist mittig durch eine Trennwand 22 unterteilt, so dass voneinander getrennte Teilhohlräume 19, 20 vorliegen. Praktisch wird dies beispielsweise dadurch realisiert, dass die feststehende Hohlachse zweiteilig ausgebildet und in der Mitte mit einem Massivteil verschraubt ist.

Die beiden Teilhohlräume 19, 20, die jeweils mit zu den jeweiligen Düsen führenden Kanälen 31 im Sitzring 1 in Verbindung stehen, sind über Zulauföffnungen 25, 26 mit Medienanschlüssen in festmontierten Achsenträgern 24 verbindbar, und zwar in Abhängigkeit von der Schwenkposition des Sitzrings 1.

Fig. 7 zeigt den Sitzring 1 in vertikaler Position, in der sämtliche Düsen im Sitzring von jeglicher Medienzufuhr getrennt sind.

Eine jedem der beiden Hohlachsen-Teilräume 19, 20 zugeordnete, ventilbildende Öffnung 28 liegt in dieser Position des Sitzrings 1 einer Wandung der im Sitzring integrierten Rohrachse 23 gegenüber und ist damit dicht verschlossen. Eine Medienströmung aus dem Teilhohlraum 19 in den Kanal 31 ist damit sicher verhindert.

Fig. 8 zeigt die Anordnung nach Fig. 7 in der horizontalen Position des Sitzrings 1, und in dieser Position befindet sich die Öffnung 28 in Ausrichtung mit dem Kanal 31, so dass eine Medienströmung einer jeweiligen Quelle über den Teilhohlraum 19 in den Kanal 31 und damit zu den jeweiligen Düsen möglich ist. Das ventilbildende Zusammenwirken von Öffnung 28 und Rohrachse 23 erfolgt für die beiden getrennten Teilhohlräume in jeweils gleicher Weise.

In Verbindung mit vorgeschalteten, steuerbaren Medienweichen können die Hochdruck- und Bidetdüsen damit in der horizontalen Position des Sitzrings 1 in den jeweils gewünschten Zeiträumen die erforderlichen Medien in Form von Hochdruckwasser, moderatem Hochdruckwasser als Sprühwasser für Bidetdüsen, sowie Druckluft zur rapiden Trocknung, jeweils gegebenenfalls erwärmt, zugeführt werden.

Fig. 9 zeigt den multifunktionalen Sitzring 1, der sich an einem Closettkörper 10 angelenkt in seiner horizontalen aktiven Stellung befindet, in Verbindung mit einer ihm zugeordneten, rückseitig vorgesehenen Reinigungsstation.

Diese Reinigungsstation, in der der Sitzring 1 in seiner vertikalen, passiven Position im Wesentlichen formschlüssig aufgenommen wird, besitzt einen Reinigungsbereich 30, der mit Sprühdüsen 31 zum Waschen und Trocknen der oberen Sitzringfläche besetzt ist. Optional können für die Reinigung der Sitzunterseite und der Bidetansätze zusätzliche Sprühdüsen auf den Randflächen angebracht werden die den Sitz umschließen. Die Sprühdüsen 31 werden durch einen rückseitigen gemeinsamen Ringkanal nacheinander mit Hochdruckwasser zum Waschen und Druckluft zum Trocknen versorgt, wobei eine vorgeschaltete Medienweiche mit zwei Ventilfunktionen für Wasser und Luft eine Automatisierung dieses Prozesses zulässt.

Fig. 10 zeigt den WC-Sitzring 1 in einer schematisch dargestellten Toilettenanlage in seiner vertikalen passiven Ruheposition, in der er von dem Waschsystem 30 umschlossen ist und sich somit in einer Bereitschaftsstellung für den nächsten Nutzungsvorgang befindet, vor dem er wieder in die horizontale aktive Position abgeschwenkt wird.

Schematisch angedeutet ist in Fig. 10 auch noch eine der Toiletteneinheit zugeordnete Händewasch- und Trocknungseinheit 34, wobei die aufgrund des im System vorhandenen Luftkompressors zur Verfügung stehende Druckluft zum sekundenschnellen Trocknen der Hände verwendet werden kann.

Fig. 11 zeigt eine schematische Seitenansicht der Reinigungsstation nach Fig. 10 mit dem sich in vertikaler Position befindenden Sitzring 1, der um die Achse 2 schwenkbar ist und dessen Sitzfläche über einen Ringkanal 35 und davon gespeiste Sprühdüsen 31 mittels Hochdruckwasser und Druckluft gereinigt werden kann. Das abfließende Wasser wird über einen Ableitkanal 32 in die Toilettenschüssel geleitet.

Die Kontaktfläche zwischen menschlichem Körper und WC-Sitzring stellt die höchsten Anforderungen an glaubwürdige und wahrnehmbare Hygiene. Diese ho hen Anforderungen werden durch das zwangsläufige Verschwenken des WC - Sitzrings 1 nach jeder Toilettennutzung in dessen passive vertikale Funktion und die damit verbundene perfekte Vollflächenreinigung in der Reinigungs- und Ruheposition gewährleistet.

Vor allem bei öffentlichen Toilettenanlagen ist es von entscheidender Bedeutung, dass die Nutzer perfekt vorhandene Hygienebedingungen vorfinden und auch erkennen können. Dazu kann beispielsweise auch die Reinigungsfunktion beispielsweise bei Betreten der Anlage nochmals aktiviert und dann auch sicht- und hörbar gemacht werden, zum Beispiel durch Lichtsignale und geringe sichtbare Wassernebel rund um den Sitzring in der vertikalen Reinigungsposition. Moderate Geräusche der Drucklufttrocknung des Sitzrings signalisieren dem Benutzer zusätzlich die aktuelle Reinigung, die auch noch durch pulsierendes Licht oder akustische Informationen kenntlich gemacht werden können.

Durch den multifunktionalen WC-Sitzring mit seinen modular ergänzbaren Ausbaustufen wird es in Verbindung mit geeigneten Toilettenkörpern, insbesondere mit Toilettenkörpern, die mit dem erfindungsgemäßen Flachbettsiphon ausgestattet sind, möglich, vor allem in zur öffentlichen Nutzung bestimmten Toilettenanlagen eine ungewöhnliche und bisher nicht erreichte Sauberkeit, Ästhetik und Hygiene und Trinkwasser bezogene Nachhaltigkeit zu gewährleisten und damit randfreie, wartungsfreie, papierfreie und vor allem auch bürstenfreie Toilettenanlagen zu schaffen.

### Bezugszeichenliste

- 1: multifunktionaler WC-Sitzring
- 2: Schwenkachse
- 3: Unterseite WC-Sitzring
- 4: Sitzring-Ansatz vorne
- 5: Sitzring-Ansatz hinten
- 6: Hochdruckdüsen
- 7: Bidet-Düsen
- 8: Hochdruck-Wasserstrahlen
- 9: Innenwandung Toilettenschüssel
- 10: Closettkörper
- 11: geneigte Bodenwand
- 12: ansteigende Bodenwand
- 13: Vertikalwand
- 14: Abfluss
- 15: Hochdruckdüse für Siphon
- 16: Geruchsverschluss/Siphonbereich
- 17: Warmwasser/Luft-Strahlenbidet
- 18: Warmwasser/Luft-Strahlenladydusche
- 19: Teilhohlraum in feststehender Hohlachse
- 20: Teilhohlraum in feststehender Hohlachse
- 21: feststehende Hohlachse
- 22: Trennwand in Hohlachse
- 23: Rohrachse
- 24: fest montierter Achsenträger
- 25: Zulauföffnung Spüldüsenwasser/Druckluft
- 26: Zulauföffnung Bidetdüsenwasser/Druckluft
- 28: Ventildüsenöffnung
- 29: Beschleunigungsstrahl
- 30: Reinigungsbereich
- 31: Sitzring-Reinigungsdüsen
- 32: Ableitkanal
- 33: Sprühdüsen
- 34: Handwasch- und Reinigungsstation
- 35: Ringkanal

## Patentansprüche

1. Multifunktionaler Sitzring für ein Wasserclosett, der schwenkbar vorzugsweise mit dem Closettkörper verbindbar ist,
**dadurch gekennzeichnet, dass** dem WC-Sitzring (1) eine Mehrzahl von Reinigungs- und/oder Trocknungsfunktionen besitzende Düsen (6, 7) zugeordnet ist, und
dass die steuerbare Medienzuführung in Form von Wasser und/oder Druckluft zu den Düsen (6, 7) des Sitzrings (1) vorzugsweise in Abhängigkeit von der Schwenkposition des Sitzrings (1) erfolgt.

2. Sitzring nach Anspruch 1,
**dadurch gekennzeichnet, dass** einander gegenüberliegend an der Unterseite (3) des Sitzrings (1) vorne und hinten Ansätze (4, 5) angeformt sind, und
dass zumindest in dem hinteren Ansatz (5) mit Warmwasser oder Warmluft beaufschlagbare, im Wesentlichen horizontal gerichtete und Bidetfunktionen gewährleistende Düsen (7) integriert sind.

3. Sitzring nach Anspruch 2,
**dadurch gekennzeichnet, dass** sowohl in dem vorderen als auch in dem hinteren Ansatz (4, 5) getrennt ansteuerbare Düsen integriert sind, wobei die im vorderen Ansatz (4) vorgesehenen Düsen die Funktion einer Ladydusche erfüllen.

4. Sitzring nach Anspruch 1,
**dadurch gekennzeichnet, dass** über die Unterseite (3) des WC-Sitzrings (1) verteilt eine Mehrzahl von Hochdruckdüsen (6) vorgesehen ist, deren Abstrahlrichtungen gegen die Innenwandungsflächen (9) der Toilettenschüssel gerichtet sind, und
dass diese Hochdruckdüsen (6) eine über Kanäle (31) im Sitzring (1) an eine Hauswasserleitung anschließbare und getrennt auslösbare Hochdruck-.Spülvorrichtung bilden.

5. Sitzring nach einem der vorhergehenden Ansprüche,
**dadurch gekennzeichnet, dass** der WC-Sitzring (1) zweiteilig aufgebaut ist und aus einem Unterteil bevorzugt aus Aluminium-Druckguss und einem Oberteil aus Kunststoff besteht, und
dass in beiden Teilen Kanäle (31) für die Medien Wasser- und/oder Druckluft ausgebildet sind.

6. Sitzring nach Anspruch 1,
**dadurch gekennzeichnet, dass** die steuerbare Medienzuführung zu den Düsen (6, 7) im Sitzring (1) über eine mit dem Closettkörper (10) verbindbare Schwenkachsenanordnung (21, 23) erfolgt.

7. Sitzring nach Anspruch 6,
**dadurch gekennzeichnet, dass** die Schwenkachsenanordnung aus einer am Closettkörper (10) fest montierten Hohlachse (21) und einer in dem WC-Sitz (1) integrierten, auf der Hohlachse (21) drehbar gelagerten Rohrachse (23) besteht,
dass die etwa mittig eine Trennwand (22) aufweisende Hohlachse (21) beidseitig jeweils einen Wasser- und/oder Druckluftanschluss für Spül- und Bidetdüsen (6, 7) aufweist, und
dass in jeder Hohlachsenhälfte (19, 20) zumindest eine Auslassöffnung (28) vorgesehen ist, die ventilbildend mit einer entsprechenden Öffnung in der Rohrachse (23) derart zusammenwirkt, dass nur in der horizontalen Position des Sitzrings (1) eine Verbindung zu den im Sitzring ausgebildeten, zu den Düsen führenden Kanälen (31) besteht.

8. Verwendung eines multifunktionalen WC-Sitzrings nach einem oder mehreren der Ansprüche 1 bis 7 in einer Toilettenanordnung, bei der die von Hochdruckdüsen gebildete und gesteuert auslösbare Spülvorrichtung an eine Hauswasserleitung anschließbar ist und ein leiser Kompressor zur Drucklufterzeugung, eine Anordnung zur Bereitstellung von druckreduziertem Wasser/Warmwasser sowie zumindest eine Medienweiche mit Ventilfunktion vorgesehen sind und im Closettkörper vorzugsweise ein siphonartig ausgebildeter und an eine Abwasserleitung anschließbarer Geruchsverschluss vorgesehen ist.

9. Verwendung eines multifunktionalen WC-Sitzrings nach Anspruch 8, **dadurch gekennzeichnet, dass** der in den Toilettenkörper (10) integrierte Geruchsverschluss (16) als Flachbett-Siphon von der zum Abfluss hin erweiterten flachen Bodenwanne des Toilettenkörpers und einen etwa vertikal verlaufenden Teilbereich (13) einer Wandung des Toilettenkörpers gebildet wird, wobei die Bodenwand (11, 12) der Wanne in Richtung des Abflusses (14) gering geneigt und im Anschluss an den sich in die Wanne erstreckenden siphonbildenden Wandungsteilbereich (13) ansteigend verläuft, so dass ein verstopfungsresistenter, den Spülstrom nur flachwinklig umlenkender Flachbettsiphon mit geringem Strömungswiderstand als Geruchsverschluss erhalten wird.

10. Verwendung eines multifunktionalen WC-Sitzrings nach Anspruch 9, **dadurch gekennzeichnet, dass** dem Abfluss (14) gegenüberliegend in der Wandung des Closettkörpers (10) zumindest eine Hochdruckdüse (15) vorgesehen ist, deren Medienstrom (29) im Bereich des Geruchsverschlusses den höchsten Spüldruck bewirkt und Verstopfungen verhindert.

11. Verwendung eines multifunktionalen WC-Sitzrings nach Anspruch 8, **dadurch gekennzeichnet, dass** zur Aufnahme der Anschluss-, Steuer-, Betätigungs- und sonstigen Systemkomponenten sowie eines Luftkompressors eine Tragestruktur vorzugsweise zum wandbündigen Einbau unter Putz vorgesehen ist.

12. Verwendung eines multifunktionalen WC-Sitzrings nach einem oder mehreren der Ansprüche 1 bis 7,
in einer für die Öffentlichkeit zugänglichen Toilettenanordnung,
bei der der vertikalen Position des Sitzrings (1) eine Reinigungsstation mit einem den Sitzring im Wesentlichen formschlüssig aufnehmenden Reinigungsbereich (30) mit einer Mehrzahl von mit Wasser/Druckluft beaufschlagbaren, gegen die Sitzringoberfläche und Sitzunterfläche gerichteter Düsen (31) vorgesehen ist,
wobei die Umsteuerung der Position des Sitzrings (1) von der aktiven horizontalen Position in die inaktive vertikale Position nach jeder Nutzung automatisch und zwangsläufig erfolgt und eine Sitzring-Reinigung in der Reinigungsstation auslöst.
